# EUROPÄISCHE PATENTSCHRIFT

(11) **EP 1 241 070 B1**
(45) Veröffentlichungstag und Bekanntmachung des Hinweises auf die Patenterteilung: **29.08.2012**
(21) Anmeldenummer: 02450061.3
(22) Anmeldetag: 14.03.2002
(51) Int. Cl.: B61K 3/00

(54) **Einrichtung zum Verteilen von Schmierstoffen in Rillenschienen**
Device for distributing lubricants in grooved rails
Dispositif de distribution de lubrifiants dans des rails à gorges

(30) Priorität: 16.03.2001 AT 4232001
(43) Veröffentlichungstag der Anmeldung: 18.09.2002
(73) Patentinhaber: Gunacker, Richard, 3013 Tullnerbach (AT)
(72) Erfinder: Gunacker, Richard, 3013 Tullnerbach (AT); Gunacker, Christian, 3013 Tullnerbach (AT)
(74) Vertreter: Itze, Peter

(56) Entgegenhaltungen:
- GB-A- 941 407
- US-A- 1 831 313
- US-A- 1 880 672
- US-A- 1 954 990
- US-A- 2 173 654

## Beschreibung

Die Erfindung betrifft eine Einrichtung zum Verteilen von Schmierstoffen in Rillenschienen für den schienengebundenen Stadt-Verkehr, gemäß dem klassifizierenden Teil des Anspruches 1.

GB 9411407 bezieht sich auf eine Schienenschmiereinrichtung für Vignolschienen, bei welcher die Einrichtung zum Schmieren an der Innenseite der vertikalen Flanken des Schienkopfes angeordnet ist. Bei dieser bekannten Ausbildung ist eine an der Schienenflanke anliegende Platte vorgesehen, welche mit randoffenen Ausnehmungen versehen ist, über welche das Schmiermittel auf die Schienenflanke ausgebracht wird. Diese mit den randoffenen Ausnehmungen versehen Platte ist an ihrer dem Schienenkopf abgewandten Fläche von einer weiteren Platte abgedeckt, wobei die Abdeckplatte so angeordnet ist, dass die die Auslassöffnungen tragende Kante der an den Schienenkopf anliegenden Platte, höhenmäßig über den Rand der äußeren Platte vorsteht, um zu verhindern, dass durch das Andrücken der Platte vom Radkranz der darüber rollenden Räder die Ausnehmungen abgeschlossen werden und damit eine Schmiermittelabgabe verhindert ist.

Bei Einrichtungen der eingangs genannten Art, also bei Rillenschienen, besteht eine der Hauptaufgaben darin, neben einer gleichmäßigen Verteilung des Schmierstoffes auf die Rillenwandung, eine Verstopfung der Verteileinrichtung zu verhindern.

Zur Lösung dieses Problems schlägt die Erfindung gemäß dem kennzeichnenden Teil des Anspruches 1 vor, dass die langgestreckte Platte in der Rille der Schiene anzuordnen ist, wobei die randoffenen Aussparungen der Platte von einer Deckplatte abgedeckt sind, und wobei die Deckplatte zumindest im Überdeckungsbereich wie eine Ventilplatte wirkend elastisch ausgebildet ist. Damit wird das Eindringen von sich in der Rillenschiene sammelndem Schmutz in die Verteileinrichtung auf Grund der selbsttätig abschließenden Ventilplatte verhindert.

Bei der erfindungsgemäßen Einrichtung wird der Schmierstoff über jene Aussparungen, welche die seitlichen Plattenränder anschneiden, auf die Innenwandung der Rille aufgebracht, wobei entsprechend der Anzahl der Aussparungen eine gleichmäßige Verteilung des Schmierstoffes erzielbar ist. Dabei wirkt die im Überdeckungsbereich der Aussparungen elastische Deckplatte ähnlich einem Verschlussventil und verhindert das Eindringen irgendwelcher Fremdkörper in die Aussparungen der Platte.

In weiterer Ausgestaltung der Erfindung kann vorgesehen sein, dass die in jenem Bereich, in dem sie die randoffenen Aussparungen überdeckt, elastisch ausgebildete Deckplatte von einer im wesentlichen I-förmigen Platte abgedeckt ist, wobei die Breite des Steges dieser I-förmigen Platte dem Mindestabstand zwischen den einander gegenüberliegenden randoffenen Aussparungen der die randoffenen Aussparungen besitzenden Platte entspricht. Für den Fall, dass die Deckplatte als Lamelle ausgebildet und hochelastisch ist, wird diese Platte durch die 1-Platte an jenen Stellen niedergehalten, wo keine Elastizität zwecks Abhebens von den randoffenen Aussparungen erforderlich ist.

Zur Vergleichmäßigung der Schmierstoffzufuhr, ausgehend von einer Zufuhrstelle, zur Speisung mehrerer Schmierstoffabgabeöffnungen, die nicht unbedingt als randoffene Aussparungen ausgebildet sein müssen, wie dies vorstehend beschrieben wurde, kann eine Schmierstoffzufuhrvorrichtung vorgesehen sein, die sich dadurch auszeichnet, dass sie mehrere Platten aufweist, die aufeinanderliegend als Stapel in der Rille der Schiene, insbesondere am Rillenboden fixierbar sind, wobei die unterste Platte der aufeinanderliegenden Platten mit einem Strömungsteiler versehen ist, wobei in den Strömungsteiler, bevorzugt mittig, eine Zufuhröffnung für den Schmierstoff mündet und der Strömungsteiler über mindestens zwei voneinander beabstandete Öffnungen mit in einer weiteren Platte des Stapels aus aufeinanderliegenden Platten angeordneten Strömungsteilern in Verbindung steht und dass im Stapel auf die, die weiteren Strömungsteiler aufweisende Platte eine über Durchgangsöffnungen mit dem bzw. den Strömungsteilern in Verbindung stehende als auch mit den Schmierstoffabgabeöffnungen in Verbindung stehende Platte folgt, welche den oder die Strömungsteiler abdeckt. Der Strömungsteiler kann als langgestreckte Aussparung der Platte ausgebildet sein. Durch die erfindungsgemäß vorgesehenen Strömungsteiler werden aus einem einzigen zugeführten Strom, Teilströme in einer der Anzahl der Schmierstoffabgabeöffnungen entsprechenden Anzahl gebildet. In der beispielhaften Ausführungsform können zunächst aus dem einzigen zugeführten Strom zwei Teilströme gebildet werden, die dann in weitere Teilströme, etwa in acht Teilströme, unterteilt werden, von welchen jeder eine Schmierstoffabgabeöffnung mit Schmierstoff versorgt.

In einer bevorzugten Ausführungsform sind der bzw. die in der weiteren Platte angeordneten Strömungsteiler als Vertiefung, insbesondere von I-Form, in der Platte ausgebildet, wobei die Öffnungen für die Zufuhr des Schmierstoffes zu den Strömungsteilern als Durchbrechungen im Boden der Vertiefung ausgebildet sind. Die Strömungsteiler in der weiteren Platte können jedoch auch als Durchbrechungen, insbesondere von I-Form, in der weiteren Platte ausgebildet sein, wobei die Platte an einer Seite durch einen mit ihr fest verbundenen Boden abgedeckt ist, der die Durchbrechungen überbrückt und mit den in die Durchbrechungen der Platte mündenden Durchgangsöffnungen für den Schmierstoff versehen ist. Die Durchbrechung in der weiteren Platte kann dabei beispielsweise durch einen Stanzvorgang hergestellt werden.

Sind die Strömungsteiler in Draufsicht als I-förmige Vertiefungen oder Durchbrechungen ausgebildet, wie dies vorstehend beschrieben ist, so liegen, gemäß einer weiteren Ausführungsform, die Durchgangsöffnungen, welche den Strömungsteiler in der weiteren Platte mit den Schmierstoffabgabeöffnungen verbinden, oberhalb der Flanschen der I-förmig ausgebildeten Strömungsteiler, wobei jedem Flansch bevorzugt ein Paar von Durchgangsöffnungen zugeordnet ist. Hiebei mündet jede dieser Durchgangsöffnungen in eine der die Längsränder der Platte anschneidenden, die Schmierstoffabgabeöffnungen bildenden Aussparungen. Im Bereich der Flanschen erfolgt hiebei die Verteilung des Schmiermittels auch quer zur Längserstreckung der Schmiereinrichtung. Die I-förmigen Vertiefungen bzw. Durchbrechungen wirken hiebei praktisch als Verteilkammern für das Schmiermittel. Die Gesamthöhe der Schmiereinrichtung ist so zu gestalten, daß das auf der Schiene laufende Rad mit der Schmiereinrichtung beim Darüberrollen nicht in Berührung kommt. Die Gesamthöhe sollte daher etwa 14 mm nicht überschreiten. Die Schmiereinrichtung selbst wird am Rillengrund bevorzugt mittels Schrauben fixiert.

Eine weitere Ausgestaltung der erfindungsgemäßen Einrichtung zeichnet sich dadurch aus, daß in die Zufuhröffnung der untersten Platte ein mit einem Außenkonus versehener Nippel eingesetzt, bevorzugt eingeschraubt ist und daß der Außenkonus in eine in die Rille der Schiene mündende Durchgangsöffnung ragt, in welche ein mit zum Außenkonus korrespondierend ausgebildetem Innenkonus versehener weiterer Nippel eingesetzt, bevorzugt eingeschraubt ist, wobei der Innenkonus dichtend am Außenkonus anliegt. Durch diese Ausgestaltung ist es möglich, den gesamten Einsatz, der für die Schmierung der Rille vorgesehen ist, nach Lösen der Schrauben aus der Rille abzuziehen. Der in die Zufuhröffnung der untersten Platte eingesetzte Nippel wird hiebei mit abgezogen und der Kontakt mit dem Innen- konus des in die Schiene eingesetzten Nippels gelöst.

Die Erfindung wird nachstehend anhand der Zeichnungen beispielsweise näher erläutert. Es zeigen,
Fig. 1 einen Querschnitt (entlang der Linie I-I in Fig. 3) durch den Kopf einer Rillenschiene, die mit einer erfindungsgemäßen Verteileinrichtung für Schmierstoff versehen ist, Fig. 1A, das in Fig. 1 mit A bezeichnete Detail in gegenüber Fig. 1 größerem Maßstab,
Fig. 2 einen der Fig. 1 analogen Schnitt (entlang der Linie II-II in Fig. 3) durch eine Rillenschiene, jedoch durch die Befestigung der Verteileinrichtung in der Rille der Schiene, Fig. 2B in gegenüber Fig. 2 größerem Maßstab, das in Fig. 2 mit B bezeichnete Detail,
Fig. 3 einen Längsschnitt durch die mit einer erfindungsgemäßen Verteileinrichtung versehene Rillenschiene, Fig. 3C in gegenüber Fig. 3 größerem Maßstab, das in Fig. 3 mit C bezeichnete Detail,
Fig. 4 eine Explosionsdarstellung einer erfindungsgemäß ausgebildeten Verteileinrichtung und
Fig. 5, ebenfalls in einer Explosionsdarstellung, die in Fig. 4 gezeigte Verteileinrichtung, jedoch in Abänderung der Fig. 4 mit eingetragenem Verlauf des Schmierstoffstromes.

In der Zeichnung ist mit 1 eine Rillenschiene bezeichnet. In dieser Rillenschiene ist eine Einrichtung zum Verteilen von Schmierstoffen, beispielsweise mittels Schrauben 32, 33 befestigt, wobei die Schrauben 32, 33 in den Boden 11 der Rille 10 eingeschraubt sind. Die Verteileinrichtung besitzt eine in der Rille 10 der Schiene 1 anordenbare, langgestreckte Platte 6, die zumindest entlang eines, wie die Zeichnung jedoch zeigt, bevorzugt entlang beider Längsränder 24, 25 mit den Längsrand anschneidenden, somit randoffenen Aussparungen 22, 23 versehen ist. Der Schmierstoff wird diesen Aussparungen 22, 23 zugeführt, wie dies aus Fig. 5 ersichtlich ist. Die randoffenen Aussparungen 22, 23 der Platte 6 sind von einer Deckplatte 7 abgedeckt, welche bevorzugt mindestens im Überdeckungsbereich elastisch ausgebildet ist. Die Platte 7 bzw. deren Längsrandbereich lenkt dann im Bereich der randoffenen Aussparungen 22, 23 das Schmiermittel gegen die Wandung der Rille. Dies ist aus Fig. 5 der Zeichnung erkennbar. Die Deckplatte 7 ist ihrerseits von einer im wesentlichen I-förmigen Platte 8 abgedeckt. Diese Platte besitzt einen Steg 8a, dessen Breite s dem Mindestabstand a zwischen den einander gegenüberliegenden randoffenen Aussparungen 22, 23 der Platte 6 entspricht.

Ist die Deckplatte 7 zumindest in jenem Bereich, in dem diese Platte 7 die randoffenen Aussparungen 22, 23 überdeckt, elastisch ausgebildet, so wirkt sie wie eine Ventilplatte, welche je nach Druckverhältnissen mehr oder weniger von den randoffenen Aussparungen 22, 23 abhebt und so den Schmierstoffstrom in unterschiedlichen Höhenlagen auf die Rillenwandung der Schiene richtet. Darüberhinaus gibt die Platte 7 auch einen Schutz gegen Ein- dringen von Fremdkörpern in die randoffenen Aussparungen 22 und 23, da sie diese nach oben abdeckt. Die Platten 6 und 7 können als Lamellen ausgebildet sein.

Die im Ausführungsbeispiel von Platten 2, 4 und 5 gebildete Zufuhrvorrichtung für den Schmierstoff besitzt in der untersten Platte (Basisplatte) 2 der aufeinanderliegenden Platten 2, 4 und 5 eine Aussparung 13, die sich in Längsrichtung der Platte 2 erstreckt. In die Aussparung 13 der untersten Platte 2 mündet eine Zufuhröffnung 12 für den Schmierstoff, wobei die an die unterste Platte 2 in dem aus den aufeinanderliegenden Platten 2, 4, 5 gebildeten Stapel 9 anschließende Platte 4 mindestens zwei Durchtrittsöffnungen 14, 15 aufweist, die im Stapel 9 oberhalb der Aussparung 13 der untersten Platte 2 angeordnet sind und somit mit der Aussparung 13 der untersten Platte 2 kommunizieren. Die Aussparung 13 bewirkt dabei eine Teilung des Schmierstoffstromes in Längsrichtung der untersten Platte 2 jeweils vom Zentrum der Aussparung 13 in Richtung auf die Enden der Aussparung 13.

Die Platte 4 kann mittels Senkkopfschrauben 36, welche Bohrungen 40 in der Platte 4 durchsetzen und in Gewindebohrungen 48 der untersten Platte 2 eingeschraubt sind, mit der untersten Platte 2 verschraubt werden.

Mittels einer Schraube 34, welche Bohrungen 53 - 56 in den Platten 8, 7, 6 und 5 durchsetzt und in eine Gewindebohrung 35 der Platte 4 eingeschraubt wird, können die Platten 5, 6, 7 und 8 mit der Platte 4 verbunden werden, die zuvor mit der untersten Platte 2 mittels der Schrauben 36 verbunden wurde, wie dies vorstehend bereits beschrieben wurde. Die Platten 2, 4 und 5 bilden im dargestellten Beispiel einen Stapel 9 (eine Baugruppe), über welche die von den Rändern 24, 25 ausgehenden Aussparungen 22, 23 in der Platte 6 mit Schmiermittel, in Form von der Anzahl der Aussparungen 22, 23 entsprechenden Teilströmen versorgt werden. Die Schmierstoffzufuhr erfolgt über ein, an eine gesonderte (Schlauch)-leitung anschließbares Nippel 52, das von unten in die Schiene 1 eingeschraubt wird und über einen Innenkonus verfügt (Fig. 1, 1A). Ein Konusnippel 52A, der einen Außenkonus, passend zum Innenkonus des in die Schiene 1 eingeschraubten Nippels 52, hat, wird in die Zufuhröffnung 12 der untersten Platte 2 eingeschraubt (Fig. 1, 1A). Wenn das gesamte Paket (2, 4, 5, 6, 7, 8) mit den Befestigungsschrauben 32 und 33 in die Schiene geschraubt wird, fügen sich der Innenkonus des Nippels 52 mit dem Außenkonus des Nippels 52A als dichte Verbindung zusammen.

Mittels Schrauben 32 und 33 kann die Verteileinrichtung für den Schmierstoff, die im dargestellten Ausführungsbeispiel von den Platten 6, 7 und 8 gebildet ist und die Zufuhreinrichtung für den Schmierstoff zu den Schmierstoffabgabeöffnungen (randoffene Aussparungen 22, 23), die im Ausführungsbeispiel von den aufeinanderliegenden Platten 2, 4 und 5 gebildet ist, in der Rille 10 der Schiene 1 befestigt werden.

Die Zufuhreinrichtung (Platten 2, 4 und 5) könnte auch als Einheit in der Rille 10 der Schiene 1 befestigt werden und auf diese Einheit die Verteileinrichtung für den Schmierstoff (Platten 6, 7, 8) aufgesetzt werden, wobei die Befestigung auf der Zufuhreinrichtung beispielsweise durch Schrauben erfolgen könnte. Die in der Platte 4 angeordneten Strömungsteiler 16, 17 sind im dargestellten Ausführungsbeispiel als I-förmige Vertiefung ausgebildet. Im Boden des Steges der I-förmig gestalteten Vertiefungen eines jeden Strömungsteilers 16, 17 befindet sich eine Öffnung 14 bzw. 15, über welche den Strömungsteilern 16 bzw. 17 der Schmierstoff zugeführt wird. Entlang des Steges 26, 27 der I-förmigen Vertiefung fließt der Schmierstoff gegen die beiden Flanschen 28, 29 bzw. 30, 31 der I-förmigen Vertiefungen und füllt auch die Flanschen 28, 29 bzw. 30, 31, von wo er über Durchgangsöffnungen 18, 19, 20, 21 in einer die Platte 4 abdeckenden Platte 5 zu den Schmierstoffabgabeöffnungen 22, 23 gelangt. Die Durchgangsöffnungen 18, 19, 20, 21 in der Platte 5 kommen oberhalb der Flanschen 28, 29 bzw. 30, 31 der Strömungsteiler 16, 17 zu liegen.

Statt I-förmige Vertiefungen 16, 17 in der Platte 4 vorzusehen, könnten auch I-förmige Ausstanzungen in der Platte 4 vorgesehen werden, die auf einer Seite dann durch einen gesonderten Boden abgedeckt werden, der mit der Platte 4 lösbar oder auch unlösbar verbunden wird. Der Boden ist in diesem Falle mit jenen Öffnungen 14, 15 versehen, welche in die I-förmigen Ausstanzungen münden, von wo der Schmierstoff dann über die Durchgangsöffnungen 18, 19, 20 und 21 der Platte 5 zu den Schmierstoffabgabeöffnungen gelangt.

## Patentansprüche

1. Einrichtung zum Verteilen von Schmierstoffen in Rillenschienen für den schienengebundenen Stadt-Verkehr, wobei eine langgestreckte Platte (6) vorgesehen ist, die zumindest entlang eines Längsrandes mit den Längsrand anschneidenden, somit randoffenen Aussparungen (22,23) versehen ist, welchen der Schmierstoff zuführbar ist, **dadurch gekennzeichnet, dass** die langgestreckte Platte (6) in der Rille (10) der Schiene (1) einsetzbar ist, wobei die randoffenen Aussparungen (22,23) der Platte (6) von einer Deckplatte (7) abgedeckt sind, und wobei die Deckplatte (7) zumindest im Überdeckungsbereich wie eine Ventilplatte wirkend elastisch ausgebildet ist.

2. Einrichtung nach Anspruch 1, **dadurch gekennzeichnet, dass** die in jenem Bereich, in dem sie die randoffenen Aussparungen (22,23) überdeckt, elastisch ausgebildete Deckplatte (7) von einer im wesentlichen I-förmigen Platte (8) abgedeckt ist, wobei die Breite (s) des Steges (8a) dieser I-förmigen Platte (8) dem Mindestabstand (a) zwischen den einander gegenüberliegenden randoffenen Aussparungen (22,23) der die randoffenen Aussparungen (22,23) besitzenden Platte (6) entspricht.

3. Zufuhrvorrichtung für Schmierstoffe zu Schmierstoffabgabeöffnungen, in Kombination mit einer Einrichtung zum Verteilen von Schmierstoffen in Rillenschienen nach Anspruch 1 oder 2, **dadurch gekennzeichnet, dass** die Zufuhrvorrichtung mehrere Platten (2,4,5) aufweist, die aufeinanderliegend, als Stapel (9) in der Rille (10) der Schiene (1) insbesondere am Rillenboden (11) fixierbar sind, wobei die unterste Platte (2) der aufeinanderliegenden Platten (2,4,5) mit einem Strömungsteiler (13) versehen ist, wobei in den Strömungsteiler (13), bevorzugt mittig, einer Zufuhröffnung (12) für den Schmierstoff mündet und der Strömungsteiler (13) über mindestens zwei voneinander beabstandete Öffnungen (14,15) mit in einer weiteren Platte (4) des Stapels (9) aus aufeinanderliegenden Platten (2,4,5) angeordneten Strömungsteilern (16,17) in Verbindung steht und dass im Stapel (9) auf die, die weiteren Strömungsteiler (16,17) aufweisende Platte (4) eine über Durchgangsöffnungen (18-21) mit dem bzw. den Strömungsteilern (16,17) in Verbindung stehende und auch mit den Schmierstoffabgabeöffnungen (22,23) in Verbindung stehende Platte (5) folgt, welche den oder die Strömungsteiler (16,17) der Platte (4) abdeckt.

4. Kombination nach Anspruch 3, **dadurch gekennzeichnet, dass** der Strömungsteiler (13) als langgestreckte Aussparung in der Platte (2) ausgebildet ist.

5. Kombination nach Anspruch 3, **dadurch gekennzeichnet, dass** der bzw. die in der weiteren Platte (4) angeordneten Strömungsteiler (16,17) als Vertiefung, insbesondere von 1-Form, in der Platte (4) ausgebildet sind, wobei die Öffnungen (14,15) für die Zufuhr des Schmierstoffes zu den Strömungsteilern (16,17) als Durchbrechungen im Boden der Vertiefung ausgebildet sind.

6. Kombination nach Anspruch 3, **dadurch gekennzeichnet, dass** der bzw. die in der weiteren Platte (4) angeordneten Strömungsteiler (16,17) als Durchbrechung, insbesondere von 1-Form, in der weiteren Platte (4) ausgebildet sind, wobei die Platte (4) an einer Seite durch einen mit ihr fest verbundenen Boden abgedeckt ist, der die Durchbrechungen überbrückt und mit den in die Durchbrechungen der Platte (4) mündenden Durchgangsöffnungen für den Schmierstoff versehen ist.

7. Kombination nach Anspruch 3, und einem der Ansprüche 4 bis 6, **dadurch gekennzeichnet, dass** bei Ausbildung des oder der Strömungsteiler (16,17) in 1-Form, die Durchgangsöffnungen (18-21), welche den Strömungsteiler (16,17) in der weiteren Platte (4) mit den Schmierstoffabgabeöffnungen verbinden, oberhalb der Flanschen (28-31) der I-förmig ausgebildeten Strömungsteiler (16,17) liegen, wobei jedem Flansch (28-31) Durchgangsöffnungen (18-21) zugeordnet sind und dass jede dieser Durchgangsöffnungen (18-21) in eine der die Schmierstoffabgabeöffnungen bildenden Aussparungen (22,23) mündet.

8. Kombination nach Anspruch 7, **dadurch gekennzeichnet, dass** jedem Flansch (28-31) ein Paar von Durchgangsöffnungen (18-21) zugeordnet sind.

9. Kombination nach Anspruch 7 oder 8, **dadurch gekennzeichnet, dass** die die Schmierstoffabgabeöffnungen bildenden Aussparungen (22,23) die Längsränder der Platte (4) anschneiden.

10. Kombination nach einem der Ansprüche 3 bis 9, **dadurch gekennzeichnet, dass** in die Zufuhröffnung (12) der untersten Platte (2) ein mit einem Außenkonus (52A) versehener Nippel eingesetzt, bevorzugt eingeschraubt ist, und dass der Außenkonus (52A) in eine in der Rille (10) der Schiene (1) anzuordnen ist, in welcher ein mit zum Außenkonus (52A) korrespondierend ausgebildetem Innenkonus (52B) versehener weiterer Nippel (52) einsetzbar, bevorzugt einschraubbar ist, und dass der Innenkonus (52B) dichtend am Außenkonus (52A) anliegt.

## Claims

1. Device for distributing lubricants in grooved rails for rail-bound urban transport, wherein an elongate plate (6) is provided which is equipped at least along a longitudinal edge with recesses (22, 23) that cut into the longitudinal edge and are thus open-edged, said recesses being capable of being supplied with the lubricant, **characterised in that** the elongate plate (6) can be inserted in the groove (10) of the rail (1), the open-edged recesses (22, 23) of the plate (6) being covered by a cover plate (7), and the cover plate (7) being embodied to act elastically like a valve plate at least in the area of overlap.

2. Device according to claim 1, **characterised in that** the cover plate (7) which is of elastic configuration in the area where it overlaps the open-edged recesses (22, 23) is covered by a substantially I-shaped plate (8), the width (s) of the bar (8a) of this I-shaped plate (8) corresponding to the minimum distance (a) between the opposing open-edged recesses (22, 23) of the plate (6) which contains the open-edged recesses (22, 23).

3. Supply device for supplying lubricants to lubricant dispensing openings, combined with a device for distributing lubricants in grooved rails according to claim 1 or 2, **characterised in that** the supply device comprises a plurality of plates (2, 4, 5) which can be fixed one above the other in the form of a stack (9) in the groove (10) of the rail (1), particularly on the groove base (11), the bottom plate (2) of the stacked plates (2, 4, 5) being provided with a flow distributor (13), while opening into the flow distributor (13), preferably centrally thereof, is a supply opening (12) for the lubricant, and the flow distributor (13) is connected, via at least two spaced-apart openings (14, 15), to flow distributors (16, 17) arranged in another plate (4) of the stack (9) of superimposed plates (2, 4, 5), and **in that** in the stack (9), following the plate (4) that comprises the other flow distributors (16, 17), is a plate (5) that is connected via through-openings (18-21) to the flow distributor(s) (16, 17) and also connected to the lubricant dispensing openings (22, 23), said plate (5) covering the flow distributor(s) (16, 17) of the plate (4).

4. Combination according to claim 3, **characterised in that** the flow distributor (13) is embodied as an elongate recess in the plate (2).

5. Combination according to claim 3, **characterised in that** the flow distributor or distributors (16, 17) arranged in the additional plate (4) is or are configured as a depression, particularly an I-shaped depression, in the plate (4), the openings (14, 15) for supplying the lubricant to the flow distributors (16, 17) being embodied as orifices in the base of the depression.

6. Combination according to claim 3, **characterised in that** the flow distributor or distributors (16, 17) arranged in the additional plate (4) is or are embodied as an orifice, particularly an I-shaped orifice, in the additional plate (4), the plate (4) being covered on one side by a base which is fixedly connected thereto and which bridges the orifices and is provided with the through-openings for the lubricant that open into the orifices in the plate (4).

7. Combination according to claim 3 and one of claims 4 to 6, **characterised in that**, when the or each flow distributor (16, 17) is of I-shaped configuration, the through-openings (18-21) that connect the flow distributor (16, 17) in the additional plate (4) to the lubricant dispensing openings are located above the flanges (28-31) of the flow distributors (16, 17) of I-shaped configuration, each flange (28-31) being associated with through-openings (18-21), and **in that** each of these through-openings (18-21) opens into one of the recesses (22, 23) that forms the lubricant dispensing openings.

8. Combination according to claim 7, **characterised in that** a pair of through-openings (18-21) is associated with each flange (28-31).

9. Combination according to claim 7 or 8, **characterised in that** the recesses (22, 23) that form the lubricant dispensing openings cut into the longitudinal edges of the plate (4).

10. Combination according to one of claims 3 to 9, **characterised in that** a nipple provided with an outer cone (52A) is inserted, preferably screwed, into the supply opening (12) of the bottom plate (2), and **in that** the outer cone (52A) is to be arranged in a *[sic]* in the groove (10) of the rail (1), in which another nipple (52) provided with an inner cone (52B) configured to correspond to the outer cone (52A) can be inserted, preferably screwed, and **in that** the inner cone (52B) fits tightly against the outer cone (52A).

## Revendications

1. Dispositif pour répartir des lubrifiants dans des rails rainurés pour le trafic urbain sur rail, une plaque (6) étirée en longueur étant prévue, laquelle est dotée au moins le long d'un bord longitudinal d'évidements (22, 23) entamant le bord longitudinal, ouverts ainsi sur le bord, auxquels le lubrifiant peut être amené, **caractérisé en ce que** la plaque (6) étirée en longueur peut être insérée dans la rainure (10) du rail (1), les évidements (22, 23) ouverts sur le bord de la plaque (6) étant recouverts par une plaque de recouvrement (7), et la plaque de recouvrement (7) étant conçue avec un effet élastique comme une plaque à soupape tout du moins dans la zone de recouvrement.

2. Dispositif selon la revendication 1, **caractérisé en ce que** la plaque de recouvrement (7), conçue de façon élastique dans la zone où elle recouvre les évidements (22, 23) ouverts sur le bord, est recouverte par une plaque (8) sensiblement en forme de I, la largeur (s) de la barrette (8a) de cette plaque (8) en forme de I correspondant à l'espacement minimum (a) entre les évidements (22, 23) ouverts sur le bord, se faisant face, de la plaque (6) présentant les évidements (22, 23) ouverts sur le bord.

3. Dispositif d'amenée pour des lubrifiants avec des ouvertures de délivrance de lubrifiant, en combinaison avec un dispositif pour répartir des lubrifiants dans des rails rainurés selon la revendication 1 ou 2, **caractérisé en ce que** le dispositif d'amenée présente plusieurs plaques (2, 4, 5), qui peuvent être fixées de façon superposée, sous forme de pile (9) dans la rainure (10) du rail (1), en particulier sur le fond de rainure (11), la plaque (2) inférieure des plaques (2, 4, 5) superposées étant dotée d'un diviseur d'écoulement (13), débouchant dans le diviseur d'écoulement (13), de préférence au centre, d'un orifice d'amenée (12) pour le lubrifiant et le diviseur d'écoulement (13) étant en liaison au moyen d'au moins deux ouvertures (14, 15) espacées l'une de l'autre avec des diviseurs d'écoulement (16, 17) disposés dans une autre plaque (4) de la pile (9) à base de plaques (2, 4, 5) se superposant et **en ce que**, dans la pile (9), une plaque (5) en liaison par des ouvertures de passage (18-21) avec le ou les diviseurs d'écoulement (16, 17) et également avec les ouvertures de délivrance de lubrifiant (22, 23) font suite à la plaque (4) présentant les autres diviseurs d'écoulement (16, 17), laquelle plaque (5) recouvre le ou les diviseurs d'écoulement (16, 17) de la plaque (4).

4. Combinaison selon la revendication 3, **caractérisée en ce que** le diviseur d'écoulement (13) est conçu comme évidement étiré en longueur dans la plaque (2).

5. Combinaison selon la revendication 3, **caractérisée en ce que** le ou les diviseurs d'écoulement (16, 17) disposés dans l'autre plaque (4) sont conçus sous forme de cavité, en particulier en forme en I, dans la plaque (4), les ouvertures (14, 15) pour l'arrivée du lubrifiant aux diviseurs d'écoulement (16, 17) étant conçues comme des percements dans le fond de la cavité.

6. Combinaison selon la revendication 3, **caractérisée en ce que** le ou les diviseurs d'écoulement (16, 17) disposés dans l'autre plaque (4) sont conçus comme percement, en particulier avec une forme de I, dans l'autre plaque (4), la plaque (4) étant recouverte sur un côté par un fond relié fixement avec elle, lequel fond surmonte les percements et est doté des ouvertures de passage, débouchant dans les percements de la plaque (4), pour le lubrifiant.

7. Combinaison selon la revendication 3, et l'une des revendications 4 à 6, **caractérisée en ce que**, en cas de réalisation du ou des diviseurs d'écoulement (16, 17) en forme de I, les ouvertures de passage (18-21), qui relient le diviseur d'écoulement (16, 17) dans l'autre plaque (4) avec les ouvertures de délivrance de lubrifiant, sont situées au-dessus des brides (28-31) des diviseurs d'écoulement (16, 17) conçus en forme de I, des ouvertures de passage (18-21) étant attribuées à chaque bride (28-31) et **caractérisée en ce que** chacune de ces ouvertures de passage (18-21) débouche dans l'un des évidements (22, 23) formant les ouvertures de délivrance de lubrifiant.

8. Combinaison selon la revendication 7, **caractérisée en ce qu'**une paire d'ouvertures de passage (18-21) est attribuée à chaque bride (28-31).

9. Combinaison selon la revendication 7 ou 8, **caractérisée en ce que** les évidements (22, 23) formant les ouvertures de délivrance de lubrifiant entament les bords longitudinaux de la plaque (4).

10. Combinaison selon l'une des revendications 3 à 9, **caractérisée en ce qu'**un nipple, doté d'un cône extérieur (52A), est inséré, de préférence vissé dans l'ouverture d'amenée (12) de la plaque inférieure (2), et **en ce que** le cône extérieur (52A) doit être disposé dans l'une des rainures (10) du rail (1), dans laquelle un autre nipple (52), doté du cône intérieur (52B) conçu de façon correspondante au cône extérieur (52A), peut être inséré, de préférence vissé, et **en ce que** le cône intérieur (52B) s'applique de façon étanche sur le cône extérieur (52A).
